# FASCICULE DE BREVET EUROPEEN

(11) **EP 0 997 099 B1**
(45) Date de publication et mention de la délivrance du brevet: **22.03.2006**
(21) Numéro de dépôt: 99630064.6
(22) Date de dépôt: 20.08.1999
(51) Int. Cl.: A47L 13/22

(54) **Balai de lavage d'un carrelage**
Wischgerät zur Reinigung von Fliesenfussboden
Mop for cleaning a floor tiling

(30) Priorité: 26.10.1998 LU 90306
(43) Date de publication de la demande: 03.05.2000
(73) Titulaire: FILMOP S.r.l., 35010 Villa del Conte, (PD) (IT)
(72) Inventeur:
(74) Mandataire: Schmitz, Jean-Marie

(56) Documents cités:
- WO-A-86/05376
- DE-A- 2 834 644
- FR-A- 2 735 676
- US-A- 2 633 590
- US-A- 2 975 462
- PATENT ABSTRACTS OF JAPAN vol. 014, no. 265 (C-0726), 8 juin 1990 (1990-06-08) -& JP 02 077222 A (HOOKII:KK), 16 mars 1990 (1990-03-16)

## Description

La présente invention concerne un balai de lavage de carrelages comportant un régulateur de sortie d'un liquide.

Pour le nettoyage des carrelages on connaît déjà un procédé consistant à répartir préalablement une certaine quantité de liquide détergent ou désinfectant sur le carrelage. On distribue et on frotte ce liquide au moyen d'un balai ou d'une plaque pourvue à sa base d'une serpillière. On connaît également des balais dont le manche est relié, par l'intermédiaire d'une rotule à cardan, à une planchette plane sur la surface inférieure de laquelle est disposé un tissu de coton ou similaire. Pour obtenir une meilleure prise avec le tissu, on revêt la surface inférieure de la planchette d'une semelle en caoutchouc ou bien on réalise celle-ci avec des aspérités ou une rugosité qui pénètre dans le tissu. Dans d'autre cas, la planchette est pourvue, sur sa surface supérieure, à l'endroit de ses angles, de creux pourvus de plaquettes de résine sur laquelle sont réparties des entailles en étoile dans lesquelles sont insérés les quatre angles du tissu enveloppant la planchette.

Il existe sur le marché des balais équipés d'un réservoir de liquide monté sur leur manche, ce réservoir étant pourvu, à sa partie inférieure, d'une sortie à laquelle est reliée un petit tube flexible qui descend pour arriver à proximité de la plaquette, en faisant saillie vers l'avant. Il existe également sur le marché d'autres balais équipés d'un réservoir de liquide, monté sur le manche, lesquels diffèrent de celui dont il a été question précédemment du fait que le petit tube flexible relie la partie inférieure du réservoir directement à un appendice tubulaire de la planchette, cet appendice alimentant un petit canal comportant des trous formés dans la planchette dans le sens longitudinal, pour faire s'écouler le liquide en dessous de manière à imprégner le tissu sous-jacent.

Dans les types de balais susmentionnés, la régulation du liquide qui s'écoule vers le bas est obtenue de diverses façons. L'une de ces façons consiste à insérer un robinet (qui peut être un goutte à goutte) immédiatement en dessous du réservoir. Le robinet permet, en plus de l'ouverture et de la fermeture, de régler suivant les besoins l'importance du flux du liquide contenu dans le réservoir.

Une autre façon de faire qui est plus commode en pratique consiste à intervenir sur le petit tube relié au réservoir, pour l'écoulement du liquide vers le bas, et qui pour cela doit être réalisé en une matière flexible, en comprimant plus ou moins un tronçon de ce petit tube. En écrasant totalement le petit tube, on obture le passage du liquide. Si aucune compression n'est appliquée au petit tube, le liquide s'écoule librement vers le bas à partir du réservoir. Si on exerce une pression réduite sur le petit tube flexible, en réalisant un écrasement partiel de celui-ci, l'importance du flux du liquide s'écoulant vers le bas est déterminée en fonction de la valeur de l'écrasement. Un exemple d'un tel appareil est décrit dans le document DE-28 34 644.

Les balais qui existent sur le marché dont le réservoir est monté sur le manche et dans lesquels le réglage du flux du liquide du réservoir est réalisé par écrasement d'un tronçon du petit tube de matière flexible relié à la partie inférieure du réservoir, sont réalisés comme il est exposé ci-après.

Les balais sont composés :
- d'un réservoir en forme de bouteille, monté sur le manche ;
- d'un petit tube de matière flexible qui relie un appendice tubulaire du fond du réservoir à la planchette de base, après avoir traversé le manche du balai ;
- d'un manche qui soutient un réservoir et qui est relié, par l'intermédiaire d'un joint à la cardan, à la planchette de base qui est équipée d'un tissu ;
- d'un pommeau qui est situé au sommet de la poignée du manche et qui est relié au dispositif permettant de comprimer le petit tube flexible à l'endroit de sa traversée du manche ou d'un prolongement du manche ;
- d'une planchette de base qui est reliée, d'une manière articulée, par l'intermédiaire d'un porte-manche, à la partie inférieure du manche et à laquelle est transmis, par l'intermédiaire du petit tube flexible, le liquide contenu dans le réservoir ; et
- d'un dispositif, actionné par un ressort et qui, à l'état de repos, maintient totalement écrasé le petit tube flexible provenant du réservoir, à l'endroit de sa traversée du manche ou d'un prolongement de celui-ci.

Dans ces types de balais à réservoir disponibles sur le marché, le réservoir a la forme d'une bouteille avec un col pourvu d'un bouchon pour son remplissage et il est pourvu à sa partie inférieure d'un appendice tubulaire pour sa liaison avec une extrémité du petit tube flexible. Un tel réservoir est pourvu de trous, sur son fond et sur son sommet, qui sont destinés à être traversés par le manche, et le maintien est obtenu au moyen de garnitures ou d'un scellement spécifique réalisé entre le réservoir et le manche. Pour permettre l'écoulement du liquide vers le bas à partir du réservoir, on agit sur le pommeau situé au sommet de la poignée du manche, en soulevant celui-ci. Du fait de cet actionnement vers le haut, on effectue une traction du fil qui relie le pommeau au dispositif comprimant le petit tube flexible à l'endroit de sa traversée du manche ou d'un prolongement du manche. En faisant varier la valeur du soulèvement du pommeau, on fait varier la traction du fil qui contrebalance proportionnellement l'action du ressort du dispositif d'écrasement du petit tube flexible.

La distribution du liquide dans la partie inférieure de la planchette de base est réalisée au moyen d'une canalisation mixte du type métal-résine qui présente une série de trous contenus dans une rainure (pourvue de trous) qui sont réalisés dans la planchette de base elle même. La canalisation mixte du type métal-résine est alimentée à partir du petit tube flexible à l'endroit d'un appendice tubulaire qui se trouve dans la partie supérieure de la planchette de base.

Les balais à réservoir du type décrit ci-dessus, en plus d'être d'un coût de production élevé et antiéconomique du point de vue manutention, présentent une série d'inconvénients qui réduisent leur prestation.

Un inconvénient consiste en la réalisation du réservoir destiné à contenir les liquides devant être utilisés pour le nettoyage. Pour loger le réservoir d'une manière symétrique autour du manche et pour assurer la continuité de ce manche, le réservoir présente dans son fond et à son sommet deux trous à travers lesquels passe le manche. Pour permettre un bon fonctionnement du réservoir, il est nécessaire de déposer, à l'endroit du trou inférieur et du trou supérieur, des garnitures appropriées qui sont maintenues contre le manche. Pour protéger la paroi du manche dans sa partie qui se trouve à l'intérieur du réservoir, dans le cas où les liquides introduits dans le réservoir peuvent être agressifs à l'égard du matériau du manche, ce dernier doit être préalablement enveloppé d'une gaine d'un matériau approprié et le maintien du trou inférieur et du trou supérieur du réservoir monté sur le manche est effectué contre la gaine de protection. Dans ce dernier cas, on choisit d'une manière appropriée les matériaux du réservoir et de la gaine et à la place de l'emploi des garnitures, il est possible d'effectuer une thermosoudure.

Un type de réservoir réalisé comme il a été exposé précédemment a un coût non négligeable par suite de l'adoption des garnitures de maintien et du gainage du manche. Dans le cas où on effectue la thermosoudure concernant la gaine de protection, on peut détériorer Le réservoir (par exemple l'appendice tubulaire où se raccorde le petit tube de matière flexible peut se rompre) et ceci entraîne le remplacement du réservoir conjointement avec le manche, en exigeant le démontage complet de la totalité de la structure.

Le réservoir du type bouteille est pourvu à sa partie supérieure d'un col avec un bouchon de fermeture. Pour effectuer le remplissage du réservoir ou son vidage rapide, il subsiste le problème que l'on doit enlever et reprendre ensuite le bouchon précédemment enlevé, comme cela se produit avec toutes les bouteilles normales pourvues d'un bouchon, ceci occupant une main et prenant beaucoup de temps.

Un autre inconvénient réside dans le mode d'actionnement du dispositif qui assure l'écrasement du petit tube flexible dans sa partie où le tube est effectivement écrasé. L'actionnement est produit par le soulèvement du pommeau, qui se trouve au sommet de la poignée du manche et qui met en traction un fil. Le soulèvement du pommeau constitue une manoeuvre inappropriée pendant les opérations de nettoyage qui contrarient le rendement du travail. La traction d'un fil, étant donné l'exiguïté de la course à laquelle est soumis le dispositif qui provoque l'écrasement, comporte une phase fréquente de reprise de la longueur du fil du fait qu'à l'usage le fil est soumis à un allongement. La rupture éventuelle du fil entraîne enfin le démontage de la totalité de la structure.

Un autre inconvénient réside dans la façon dont est distribué le liquide dans la planchette de base qui est destinée à déplacer sur le carrelage un morceau de tissu. Pour la distribution du liquide, on a prévu une canalisation du type mixte métal-résine pourvue d'une série de trous pour l'écoulement, insérés dans une rainure longitudinale creusée dans le plan inférieur de la planchette de base. Une telle canalisation mixte du type métal-résine est combinée avec le plan de fermeture de la rainure et ce plan de fermeture est pourvu de trous correspondant à ceux réalisés dans les portions métalliques de la canalisation. Le liquide qui sort des trous formés dans les portions métalliques de la canalisation, en plus de pouvoir sortir à travers les trous du plan de fermeture, peut remplir l'intérieur libre de la rainure prévue pour son logement, ce qui a pour inconvénient que le liquide continue à sortir en dessous de la planchette de base même lorsque l'on désire interrompre l'écoulement en obstruant le petit tube flexible.

Un balai de lavage connu de ce type est décrit dans le document DE-A-28 34 644.

Ce document DE-A-28 34 644 décrit un balai de lavage de carrelage à régulateur de sortie d'un liquide selon le préambule de la revendication 1.

Le but de la présente invention est de réaliser un balai pourvu d'un réservoir avec un régulateur de sortie du liquide qui supprime tous les inconvénients associés aux balais pourvu d'un réservoir et d'un régulateur de sortie du liquide qui existent sur le marché, grâce à de nouveaux concepts fonctionnels et structuraux réduisant les coûts de production et de manutention.

Un autre but de la présente invention est de réaliser, d'une manière simple et particulièrement économique, le dispositif prévu pour l'écrasement d'un tronçon du petit tube flexible afin de régler l'écoulement du liquide du réservoir vers le bas.

Ces buts ainsi que d'autres sont atteints, suivant l'invention, par un nouveau balai de lavage de carrelage à régulateur de sortie d'un liquide ayant les caractéristiques de la partie caractérisante de la revendication 1.

Le réservoir de liquide qui n'est pas en forme de bouteille mais présente une embouchure ouverte, est obtenu en une seule pièce et il présente une cavité tubulaire au centre dont la paroi, de même hauteur que la paroi externe se trouve en continuation, par l'intermédiaire du fond du réservoir, avec cette paroi externe. Le réservoir ainsi réalisé n'exige pas des garnitures de maintien du manche. Le réservoir est facilement remplaçable en cas de dommages du fait qu'il peut être désenfilé du manche. Dans le cas présentement considéré, le manche ne participe pas en fait à la réalisation du réservoir.

Du fait que le réservoir est à embouchure ouverte, il est possible d'insérer, dans son tronçon initial, un filtre en forme de tasse, avec une cavité tubulaire centrale et qui, de ce fait, empêche l'introduction de particules solides éventuelles qui pourraient obstruer l'écoulement du liquide à l'endroit de points d'un diamètre réduit.

La fermeture de l'embouchure du réservoir est réalisée au moyen d'un couvercle en forme de tasse retournée, présentant une cavité tubulaire centrale coulissant le long du manche. La paroi externe du couvercle est pourvue d'une bordure interne destinée à s'accoupler avec la bordure externe correspondante du réservoir. Sur sa partie supérieure externe et à proximité du manche, le couvercle est pourvu d'un appendice tubulaire à ailette. Cette partie supérieure externe du couvercle est configurée de telle manière que, lorsque le couvercle est soulevé vers le haut, il vienne en prise élastiquement sur la partie inférieure de la poignée du manche, afin d'être retenu par celle-ci. Ceci permet à l'opérateur de disposer de ses deux mains sans avoir à maintenir le couvercle au cours des interventions devant être effectuées avec l'embouchure du réservoir libre.

Une autre précaution importante est de protéger l'appendice tubulaire prévu sur l'extérieur du fond du réservoir, appendice dont la rupture entraînerait le remplacement de la totalité du réservoir, et de ne laisser flotter que le petit tube flexible qui pourrait autrement se prendre dans un obstacle quelconque. Pour remédier à cet inconvénient, on applique une coiffe coulissant sur le manche, qui entoure l'appendice tubulaire et qui oblige le petit tube à descendre en étant accolé au manche.

Le dispositif prévu pour l'écrasement d'un tronçon du petit tube flexible afin de régler l'écoulement du liquide du réservoir vers le bas

est constitué d'un petit piston pourvu d'une ouverture transversale pour le passage du petit tube flexible, et, dans la partie inférieure de cette ouverture, d'un petit nez ou d'un élargissement, et d'un manchon qui peut être pourvu d'une ouverture correspondante pour le passage du petit tube flexible et dans lequel coulisse le petit piston. La poussée vers le haut du petit piston pourvu du nez, sous l'action d'un ressort précontraint disposé sur le fond du porte-manche, provoque l'écrasement du petit tube flexible qui est comprimé par le nez du piston contre le bord de la paroi du manchon dans lequel coulisse le petit piston.

Ce dispositif d'écrasement, constitué du manchon fixé solidement à l'extrémité inférieure du manche tubulaire, du petit piston pourvu du nez et du ressort de poussée du piston vers le haut, est logé dans le porte-manche relié par une articulation à la cardan à la planchette de base. Le montage et le démontage de ce dispositif d'écrasement sont en outre réalisés d'une façon simple en fixant ou en libérant le manche du porte-manche associé, et ce en fermant ou ouvrant la virole du porte-manche qui assure le serrage. Le porte-manche présente également deux ouvertures opposées qui traversent sa paroi en étant alignées avec les ouvertures du manchon et l'ouverture du petit piston comportant le nez, pour permettre le passage du petit tube flexible.

Un autre but de l'invention est que l'actionnement du dispositif d'écrasement du petit tube flexible n'est pas réalisé par la traction d'un fil mais est obtenu au contraire par pression sur une tige qui relie le pommeau situé au sommet de la poignée du manche, au petit piston pourvu du nez. La poussée exercée au moyen de la tige, et qui s'oppose à l'action du ressort disposé sur le fond du porte-manche, provoque l'abaissement du petit piston dont le nez, en s'éloignant du bord de la paroi du manchon contre lequel il était pressé, réduit ou annule complètement l'écrasement du petit tube flexible. Le fait de ne pas effectuer les actions de traction sur des fils qui peuvent se rompre mais qui de toute façon peuvent s'allonger aussi dans le.temps, garantissent l'invariabilité du système dans le temps sans qu'il soit nécessaire de prévoir une mise au point périodique.

Pour garantir l'abaissement de la tige sans avoir à la maintenir pressée d'une manière continue, on réalise une clavette sur un manchon à collerette externe enfilé dans l'extrémité supérieure du manche et, sur une broche centrale mâle du pommeau enfilé dans le manchon précité un creux qui présente, à son extrémité interne, un élargissement dans lequel la clavette, après une légère rotation du pommeau, peut pénétrer en maintenant ainsi le pommeau dans sa position abaissée.

Une autre innovation présente dans le brevet suivant la présente invention concerne la distribution du liquide dans la planchette de base. La réalisation est très simple et elle n'implique pas l'insertion de portions de canalisation métalliques. Sur la partie supérieure de la planchette de base est réalisée une rainure longitudinale dans le fond de laquelle sont percés une série de trous d'un diamètre diminuant à partir du centre vers l'extrémité. Cette rainure est fermée par un couvercle longiligne avec une garniture sous-jacente prévue dans la zone centrale d'un appendice tubulaire pour la tâche du petit tube flexible provenant du réservoir. Dans ce cas, il n'y a pas de danger d'épandage ou d'accumulation qui pourrait perturber l'écoulement. Dans ce cas également il n'y a pas de parties qui peuvent subir une corrosion ou des obstructions. Le nettoyage éventuel de la rainure s'effectue avec facilité après enlèvement du couvercle tandis que le nettoyage des trous d'écoulement peut s'effectuer directement du fait que ces trous sont accessibles à partir de la surface inférieure de la planchette de base.

Tout ce qui précède résulte clairement de l'examen des planches de dessins annexés sur lesquels :
La figure 1 est une vue en élévation latérale du balai.
La figure 2 est une vue en élévation frontale du balai.
La figure 3 est une vue en perspective du balai.
La figure 4 est la même représentation que celle de la figure 3 mais avec l'embouchure du réservoir libérée et le couvercle est représenté soulevé vers le haut et en prise avec la partie inférieure de la poignée.
La figure 5 est une autre vue en perspective du balai prise suivant un angle différent des représentations précédentes.
La figure 6 est une vue en coupe de l'ensemble du dispositif d'écrasement du petit tube flexible qui s'étend à partir du haut et est raccordé à la planchette de base.
   On voit sur cette figure le manche équipé, à sa partie inférieure, d'un manchon dans lequel peut se déplacer un petit piston pourvu d'un petit nez en saillie latérale. Ce piston est repoussé vers le haut par un ressort et pendant le fonctionnement il peut être repoussé vers le bas au moyen d'une tige située à l'intérieur du manche et commandée par un pommeau situé au sommet du manche, cette tige agissant à l'encontre de l'action du ressort. L'ensemble du dispositif constitué du manchon, du piston comportant le petit nez latéral et du ressort, est contenu à l'intérieur du porte-manche qui assure l'ancrage du manche au moyen d'une virole de serrage. Comme on peut le voir, le porte-manche, le manchon solidaire du manche et le petit piston à nez latéral sont percés d'ouvertures appropriées qui permettent le passage du petit tube flexible à travers elles. L'écrasement du petit tube flexible est produit par le petit nez du piston qui, lorsqu'il est repoussé vers le haut, comprime le tube contre le bord de la paroi du manchon dans lequel coulisse le petit piston.
La figure 7 est une vue en coupe et d'une manière éclatée, sans représentation du porte-manche, des parties qui constituent le dispositif d'écrasement du petit tube flexible et le manchon qui est fixé à la partie inférieure du manche, le petit piston pourvu du nez en saillie latérale est relié à la tige de manoeuvre, le ressort provoquant la poussée vers le haut du petit piston, une portion du petit tube flexible destinée à traverser les ouvertures du porte-manche, du manchon et du petit piston à nez latéral.
La figure 8 est une vue en coupe du porte-manche pourvu de la virole de serrage et relié par une articulation à la cardan à la planchette de base. Sur cette figure, apparaissent également les ouvertures qui sont formées dans les parois du porte-manche.
La figure 9 est une vue en coupe montrant les divers éléments qui constituent la partie supérieure du balai et également le couvercle du réservoir qui n'est pas retenu par la poignée du manche. On voit sur la figure le manche, la poignée montée sur le manche, le manchon à collerette externe enfilé dans la partie extrême supérieure du manche, le pommeau connecté à la tige de manoeuvre et dont la broche mâle centrale coulisse à l'intérieur du manchon à collerette externe. En ce qui concerne le couvercle, on voit que sa face inférieure interne est pourvue d'éléments d'assemblage qui permettent son accouplement avec la bordure externe supérieure du réservoir. Dans sa partie centrale, le couvercle présente une cavité tubulaire dont la paroi est presque adhérante au manche. Sur sa partie supérieure externe et à proximité du manche, le couvercle est pourvu d'un appendice tubulaire à ailettes capable de s'engager élastiquement sur la partie inférieure de la poignée.
La figure 10 est une représentation correspondant à celle de la figure 9 mais sur la figure 10, le couvercle est soulevé et adossé à la partie inférieure de la poignée qui le maintien par suite de l'accouplement élastique entre la partie inférieure de la poignée et l'appendice tubulaire à ailettes du couvercle.
La figure 11 est une vue en coupe du réservoir, d'une portion du manche et d'une coiffe de protection de l'appendice tubulaire du réservoir qui est monté en dessous du réservoir et autour du manche. On notera que le réservoir est réalisé en une seule pièce et que sa paroi tubulaire externe et la paroi tubulaire de la cavité interne sont en continuité par l'intermédiaire de ce fond.
La figure 12 montre le pommeau qui est situé au sommet de la poignée du manche et qui est solidaire de la tige de manoeuvre pour provoquer l'écrasement du petit tube flexible et réduire l'écoulement du liquide.
La figure 13 représente le manchon à collerette externe qui est enfilé sur l'extrémité supérieure du manche et dans laquelle coulisse la broche mâle centrale du pommeau solidaire de la tige de manoeuvre.
La figure 14 montre le pommeau de la figure 12 avec un arrachement qui met en évidence l'élargissement réalisé dans la partie supérieure du creux présent sur la broche centrale mâle.
La figure 15 représente le manchon de la figure 13 avec un arrachement qui met en évidence la clavette qui s'engage dans le creux de la broche mâle centrale du pommeau.
La figure 16 est une vue de dessous du pommeau représenté sur la figure 12 et elle met en évidence le creux présent dans la broche mâle centrale.
La figure 17 est une vue de dessous du manchon représenté sur la figure 13 et elle met en évidence la présence de la clavette.
La figure 18 est une vue en coupe transversale, à une échelle presque égale à un, de la planchette de base, mettant en évidence la rainure réalisée dans la surface supérieure et pourvue, dans son fond, de trous pour la distribution du liquide provenant du réservoir.
La figure 19 est une vue en coupe transversale du couvercle de fermeture de la rainure de la planchette de base qui est pourvu de l'appendice tubulaire pour sa liaison avec le petit tube flexible provenant du réservoir de liquide.

Sur les différentes figures, on peut voir le manche 1, la poignée 2 montée sur le manche, le réservoir 3 du liquide monté sur le manche, le couvercle 4 du réservoir, le petit tube flexible 5 qui relie le réservoir 3 à la planchette de base 6, l'appendice tubulaire 7 présent sur le couvercle 3 assurant la fermeture de la rainure réalisée dans la planchette 6 et auquel est relié le petit tube flexible 5, le porte-manche 8, la virole 9 de serrage du porte-manche 8, le pommeau 10 situé au sommet du manche et relié à la tige de manoeuvre 12, le joint à la cardan 11 reliant le porte-manche 8 et la planchette de base 6, la tige 12 qui relie le pommeau supérieur 10 au petit piston 13 à nez latéral dont l'abaissement réduit ou annule l'écrasement du petit tube flexible 5, à l'encontre de la poussée vers le haut exercée par le ressort 16, le manchon 14 fixé à l'extrémité inférieure du manche 1 et dans lequel coulisse le petit piston 13 à nez latéral, les ouvertures opposées 15 et 15' qui sont présentes dans la paroi du porte-manche 8, l'ouverture 17 présente dans le manchon 14, l'ouverture 18 présente dans le petit piston 13 à nez latéral 19, le nez 19 du petit piston 13 qui, sous l'effet de la poussée vers le haut du petit piston 13 exercée par le ressort 16, est pressé contre le bord 31 de la paroi du manchon 14. Si le petit tube flexible 5 est inséré à travers les ouvertures 17 et 18, il se trouve écrasé, en condition de repos, contre le bord 31 de la paroi du manchon 14, par le nez latéral 19 du petit piston 13.

On voit également sur les figures précitées l'appendice à ailettes 20 présent sur la partie externe supérieure du couvercle du réservoir, à proximité du manche, l'appendice tubulaire 21 situé sur l'extérieur du fond du réservoir 3 pour permettre le raccordement du petit tube flexible 5, la coiffe 22 de protection de l'appendice tubulaire 21 et de retenue de la partie initiale du petit tube flexible 5, le manchon à collerette 23 enfilé au sommet du manche 1 et dans lequel se déplace la broche mâle centrale 24 du pommeau 10, le creux 25 présent dans la broche mâle centrale 24 du pommeau 10 et dans lequel est engagé la clavette 26 du manchon 23, l'élargissement 32 du creux 25 dans lequel peut pénétrer, après rotation du pommeau 10, la clavette 26, afin de maintenir le pommeau 10 dans la position abaissée atteinte.

On voit également sur les figures la rainure longitudinale 27 pratiquée dans la surface supérieure de la planchette de base, la série de trous 28 percés dans le fond de la rainure pour l'écoulement vers le bas du liquide provenant du réservoir 3, à travers le petit tube flexible 5, les aspérités 29 formées sur la surface inférieure de la planchette 6 par le bridage du tissu devant être frotté sur le carrelage, le couvercle 30 pourvu d'un joint d'étanchéité 31 pour la fermeture de la rainure 27 de manière à constituer ainsi un conduit, et la saillie tubulaire 32 qui protège en l'entourant l'appendice tubulaire 7 prévu pour le raccordement du petit tube flexible 5. D'après la description précédente, apparaît la validité de l'innovation que caractérise le présent brevet qui doit être considérée comme décrivant et figurant une solution préférentielle donnée uniquement à titre d'exemple. Dans le cadre du présent brevet, entrent également les variantes et améliorations que les hommes du métier peuvent envisager en utilisant les enseignements résultant du concept inventif du brevet.

## Revendications

1. Balai de lavage de carrelage à régulateur de sortie d'un liquide, dans lequel la sortie du liquide en direction du carrelage résulte de l'action d'un dispositif (10) qui entraîne l'abaissement axial d'une tige (12) située à l'intérieur du manche (1) et qui, en s'opposant à la force qui détermine l'écrasement d'un tronçon d'un petit tube flexible (5) relié au réservoir (3), réduit ou annule l'obstruction du passage du liquide à partir du réservoir (39 et vers le bas,
le balai de lavage comprenant un dispositif (13, 14, 16) qui détermine l'écrasement d'un tronçon du petit tube flexible (5) s'étendant à partir du réservoir (3), lequel est constitué d'un manchon (14), qui peut être traversé d'une ouverture (17), et lequel est fixé à la partie inférieure du manche (1),
**caractérisé en ce que** le dispositif d'écrasement (13, 14, 16) comprend un petit piston (13) qui coulisse à l'intérieur du manchon (14) et qui est traversé d'une ouverture (18) à travers laquelle passe le petit tube flexible (5), ce piston (13) étant pourvu en correspondance avec le fond de l'ouverture (18), d'un petit nez (19) pourvu d'un élargissement, et d'un ressort (16) qui repousse le petit piston (13) contre le manchon (14) de manière à déterminer l'écrasement du petit tube (5) entre le nez (19) ou l'élargissement du petit piston (13) et le bord (31) de la paroi du manchon (14).

2. Balai de lavage de carrelage à régulateur de sortie d'un liquide suivant la revendication 1, **caractérisé en ce que** l'action d'abaissement de la tige (12) est obtenue en abaissant un pommeau (10) situé au sommet du manche (1) et solidaire de l'extrémité supérieure de la tige (12).

3. Balai de lavage de carrelage à régulateur de sortie d'un liquide suivant l'une des revendications précédentes, **caractérisé en ce que** la régulation de la sortie du liquide est réalisée en fonction de l'abaissement du pommeau (10) situé au sommet et par conséquent de la tige (12) dont l'extrémité supérieure est reliée au pommeau (10), et par conséquent de l'abaissement du petit piston (13) pourvu du nez (19) et qui est connecté à l'extrémité inférieure de la tige (12).

4. Balai de lavage de carrelage à régulateur de sortie d'un liquide suivant l'une des revendications précédentes, **caractérisé en ce que** le dispositif d'écrasement (13, 14, 16) du petit tube flexible (5) provenant du réservoir (3) est totalement contenu dans un porte-manche (8) normal à virole de serrage (9) qui est présent dans les balais habituels du marché pourvus d'un manche (1) et d'un porte-manche (8) à virole de serrage (9).

5. Balai de lavage de carrelage à régulateur de sortie d'un liquide suivant l'une des revendications précédentes, **caractérisé en ce que** le réservoir (3) qui est monté sur le manche (1) de manière à entourer celui-ci, est constitué d'une seule pièce, sa paroi tubulaire externe étant en continuation de sa paroi tubulaire interne par l'intermédiaire de son fond.

6. Balai de lavage de carrelage à régulateur de sortie d'un liquide suivant la revendication 5, **caractérisé en ce que** le couvercle (4) du réservoir (3) de liquide a la forme d'une tasse renversée avec une cavité tubulaire centrale coulissant le long du manche (1) et pourvu sur sa partie externe supérieure, à proximité du manche (1), d'un appendice tubulaire à ailette (20) qui, lorsqu'il est soulevé contre la poignée (2) du manche (1), est capable de venir en prise élastiquement avec la partie inférieure de la poignée (2).

7. Balai de lavage de carrelage à régulateur de sortie d'un liquide suivant l'une des revendications précédentes, **caractérisé en ce que** la distribution du liquide qui arrive sur la planchette (6) est réalisée au moyen d'une canalisation ou rainure (27) creusée longitudinalement dans la surface supérieure de la planchette de base (6), avec une série de trous (28) dans son fond qui traversent l'épaisseur de la planchette (6), et d'un couvercle (30) pourvu d'une attache (7) pour le petit tube flexible (5) provenant du réservoir (3).

8. Balai de lavage de carrelage à régulateur de sortie d'un liquide suivant l'une des revendications précédentes, **caractérisé en ce que** le pommeau (10) situé au sommet de la tige (12) de manoeuvre et solidaire de celle-ci est pourvu, sur sa broche centrale mâle (24), d'un creux (25) qui se termine par un élargissement (32), de telle façon que par suite d'une rotation partielle du pommeau (10), une clavette (26) présente sur la surface interne du manchon à collerette (23) dans laquelle se déplace la broche centrale mâle (24) du pommeau (10) peut pénétrer, dans cet élargissement (32).

## Patentansprüche

1. Fliesenbodenwischer mit Ausgangsregulierer einer Flüssigkeit, bei dem sich das Austreten der Flüssigkeit in Richtung der Fliesen aus der Wirkung einer Vorrichtung (10) ergibt, die das axiale Senken eines Schafts (12) bewirkt, der sich im Inneren des Stocks (1) befindet, und der, indem er sich der Kraft widersetzt, die das Zusammendrücken eines Abschnitts eines kleinen biegsamen Rohrs (5) bestimmt, das mit dem Behälter (3) verbunden ist, das Verschließen des Durchgangs der Flüssigkeit ausgehend von dem Behälter (39) und nach unten verringert oder annulliert,
wobei der Bodenwischer eine Vorrichtung (13, 14, 16) aufweist, die das Zusammendrücken eines Abschnitts des kleinen biegsamen Rohrs (5) bestimmt, das sich ausgehend von dem Behälter (3) erstreckt, der aus einem Stock (14) besteht, der von einer Öffnung (17) durchquert werden kann, und der an den unteren Teil des Stocks (1) befestigt ist,
**dadurch gekennzeichnet, dass** die Zusammendrückvorrichtung (13, 14, 16) einen kleinen Kolben (13) umfasst, der im Inneren des Stocks (14) gleitet und der von einer Öffnung (18) durchquert ist, durch welche das kleine biegsame Rohr (5) durchgeht, wobei der Kolben (13) in Entsprechung mit dem Grund der Öffnung (18) mit einer kleinen Nase (19) versehen ist, die mit einer Verbreiterung versehen ist, und mit einer Feder (16), die den kleinen Kolben (13) gegen den Stock (14) so zurixckschiebt, dass das Zusammendrücken des kleinen Rohrs (5) zwischen der Nase (19) oder der Verbreiterung des kleinen Kolbens (13) und dem Rand (31) der Wand des Stocks (14) bestimmt wird.

2. Fliesenbodenwischer mit Ausgangsregulierer einer Flüssigkeit nach Anspruch 1, **dadurch gekennzeichnet, dass** die Senkwirkung des Schafts (12) erzielt wird, indem ein Knauf (10) gesenkt wird, der sich auf dem Gipfel des Stocks (1) befindet und fest mit dem oberen Ende des Schafts (12) verbunden ist.

3. Fliesenbodenwischer mit Ausgangsregulierer einer Flüssigkeit nach einem der vorhergehenden Ansprüche, **dadurch gekennzeichnet, dass** das Regulieren des Ausgangs der Flüssigkeit in Abhängigkeit von dem Senken des Knaufs (10) durchgeführt wird, der sich auf dem Gipfel befindet und daher von dem Schaft (12), dessen oberes Ende mit dem Knauf 810) verbunden ist, und infolgedessen von dem Senken des kleinen Kolbens (13), der mit der Nase (19) versehen ist, und der an dem unteren Ende des Schafts (12) angeschlossen ist.

4. Fliesenbodenwischer mit Ausgangsregulierer einer Flüssigkeit nach einem der vorhergehenden Ansprüche, **dadurch gekennzeichnet, dass** die Zusammendrückvorrichtung (13, 14, 16) des kleinen biegsamen Rohrs (5), das von dem Behälter (3) kommt, völlig in einem normalen Stockträger (8) mit Spannmantel (9) enthalten ist, der bei den handelsüblichen Bodenwischern, die mit einem Stock (1) und einem Stockträger (8) mit Spannmantel (9) versehen sind, gegenwärtig ist.

5. Fliesenbodenwischer mit Ausgangsregulierer einer Flüssigkeit nach einem der vorhergehenden Ansprüche, **dadurch gekennzeichnet, dass** der Behälter (3), der auf den Stock (1) so montiert ist, dass er ihn umgibt, aus einem einzigen Teil besteht, wobei seine röhrenförmige äußere Wand in der Fortsetzung seiner inneren röhrenförmigen Wand über seinen Boden gebildet ist.

6. Fliesenbodenwischer mit Ausgangsregulierer einer Flüssigkeit nach Anspruch 5, **dadurch gekennzeichnet, dass** der Deckel (4) des Flüssigkeitsbehälters (3) die Form einer umgekehrten Tasse mit einem röhrenförmigen zentralen Hohlraum hat, die entlang des Stocks (1) gleitet und auf ihrem äußeren oberen Teil in der Nähe des Stocks (1) mit einem röhrenförmigen Ansatz mit Flügel (20) versehen ist, der, wenn er gegen den Griff (2) des Stocks (1) angehoben wird, elastisch zum Angreifen mit dem unteren Teil des Griffs (2) kommen kann.

7. Fliesenbodenwischer mit Ausgangsregulierer einer Flüssigkeit nach einem der vorhergehenden Ansprüche, **dadurch gekennzeichnet, dass** die Verteilung der Flüssigkeit, die auf dem Brettchen (6) ankommt, mittels einer Kanalisation oder Rille (27) hergestellt ist, die längs in die obere Fläche des Basisbrettchens (6) mit einer reihe von Löchern (28) in ihrem Boden, die die Stärke des Brettchens (6) durchqueren, ausgehöhlt ist, und mittels eines Deckels (30), der mit einer Befestigung (7) für das kleine biegsame Rohr (5), das von dem Behälter (3) kommt, versehen ist.

8. Fliesenbodenwischer mit Ausgangsregulierer einer Flüssigkeit nach einem der vorhergehenden Ansprüche, **dadurch gekennzeichnet, dass** der Knauf (10), der sich auf dem Gipfel des Betätigungsschafts (12) befindet und mit diesem fest verbunden ist, auf seiner zentralen Stiftspindel (24) mit einer Vertiefung (25) versehen ist, die in einer Verbreiterung (32) endet, so dass in Folge einer teilweisen Drehung des Knaufs (10) ein Keil (26), der auf der Innenfläche des Stutzens mit Kragen (23) gegenwärtig ist, in dem sich die zentrale Stiftspindel (24) des Knaufs (10) bewegt, in diese Verbreiterung (32) einbringen kann.

## Claims

1. A mop for cleaning floor tiles with a liquid output regulator, in which the output of the liquid in the direction of the floor tiles results from the action of a device (10) that leads to the axial lowering of a rod (12) situated inside the handle (1) and that, by opposing the force that causes the compression of a section of a small flexible tube (5) connected to the reservoir (3), reduces or clears the obstruction of the passage of the liquid from the reservoir (39) downward,
The cleaning mop comprises a device (13, 14, 16) that causes the compression of a section of the small flexible tube (5) extending from the reservoir (3), which is comprised of a sleeve (14), that may be traversed by an opening (17) and which is fixed to the lower part of the handle (1),
**Characterized in that** the flattening device (13, 14, 16) comprises a small plunger (13) that slides inside the sleeve (14) and that is traversed by an opening (18) through which passes the small flexible tube (5), this plunger (13) being equipped with a small nozzle (19) in correspondence with the bottom of the opening (18), equipped with an enlargement, and a spring (16) that pushes the small plunger (13) against the sleeve (14) in such a way as to cause the flattening of the small tube (5) between the nozzle (19) or the enlargement of the small plunger (13) and the edge (31) of the wall of the sleeve (14).

2. The floor tile cleaning mop with a liquid output regulator according to claim 1, **characterized in that** the lowering action of the rod (12) is obtained by lowering a pommel (10) situated at the top of the handle (1) and integral with the upper extremity of the rod (12).

3. The floor tile cleaning mop with a liquid output regulator according to one of the previous claims, **characterized in that** the liquid output regulator is carried out according to the lowering of the pommel (10) situated at the top and consequently according to the rod (12) whose upper extremity is connected to the pommel (10), and consequently to the lowering of the small plunger (13) equipped with a nozzle (19) that is connected to the lower extremity of the rod (12).

4. The floor tile cleaning mop with a liquid output regulator according to one of the previous claims, **characterized in that** the flattening device (13, 14, 16) of the small flexible tube (5) coming from the reservoir (3) is completely contained in a handle support (8) of the tightening ferrule (9) that is present in the usual mops on the market equipped with a handle (1) and a tightening ferrule (9) handle support (8).

5. The floor tile cleaning mop with a liquid output regulator according to one of the previous claims, **characterized in that** the reservoir (3) that is mounted on the handle (1) in such a way as to surround the latter, is comprised of a single piece, its exterior tubular wall being in continuation with its inner tubular wall through its bottom.

6. The floor tile cleaning mop with a liquid output regulator according to claim 5, **characterized in that** the cover (4) of the liquid reservoir (3) has the shape of an inverted cup with a central tubular cavity sliding along the handle (1) and equipped on its upper external part, near the handle (1), with a tubular part with an appended flange (20) that, when it is raised against the pommel (2) of the handle (1), is able to elastically grip the lower part of the pommel (2).

7. The floor tile cleaning mop with a liquid output regulator according to one of the previous claims, **characterized in that** the distribution of liquid that arrives on the head (6) is achieved by means of a channel or groove (27) hollowed longitudinally in the upper surface of the base head (6), with a series of holes (28) in its bottom that cross the thickness of the head (6), and a cover (30) equipped with a fastener (7) for the small flexible tube (5) coming from the reservoir (3).

8. The floor tile cleaning mop with a liquid output regulator according to one of the previous claims, **characterized in that** the pommel (10) situated at the top of the maneuvering rod (12) and integral with the latter is equipped, on its central male pin (24), with a cavity (25) that is terminated by an enlargement (32), in such a way that following a partial rotation of the pommel (10), a latch (26) present on the inner surface of the flanged handle (23) in which is displaced the central male pin (24) of the pommel (10), may penetrate into this enlargement (32).
